# EUROPÄISCHE PATENTSCHRIFT

(11) **EP 2 049 263 B1**
(45) Veröffentlichungstag und Bekanntmachung des Hinweises auf die Patenterteilung: **20.04.2011**
(21) Anmeldenummer: 07788179.5
(22) Anmeldetag: 02.08.2007
(51) Int. Cl.: B02C 17/16

(54) **VORRICHTUNG ZUM GRANULIEREN UND/ODER MISCHEN**
DEVICE FOR GRANULATING AND/OR MIXING
DISPOSITIF POUR LA GRANULATION ET/OU LE MÉLANGE

(30) Priorität: 05.08.2006 DE 102006036682
(43) Veröffentlichungstag der Anmeldung: 22.04.2009
(73) Patentinhaber: Boehringer Ingelheim International GmbH, 55216 Ingelheim am Rhein (DE); Boehringer Ingelheim Pharma GmbH & Co. KG, 55216 Ingelheim am Rhein (DE)
(72) Erfinder: BRICKL, Rolf-Stefan, 88447 Warthausen (DE); HAEGELE, Thomas, 88527 Mohringen (DE)
(74) Vertreter: Hammann, Heinz
(86) Internationale Anmeldenummer: PCT/EP2007/058040
(87) Internationale Veröffentlichungsnummer: WO 2008/017634

(56) Entgegenhaltungen:
- CH-A- 475 025
- US-A- 3 332 628
- US-A- 4 225 092

## Beschreibung

Die Erfindung bezieht sich auf eine Vorrichtung zum Granulieren und/oder Mischen, insbesondere einer pharmazeutischen Wirkstoffformulierung.

In frühen Phasen einer Formulierungsentwicklung in der pharmazeutischen Industrie stehen oftmals nur geringe Mengen eines Wirkstoffes für eine Vielzahl von Formulierungsversuchen für eine optimale Zubereitung zur Verfügung. Ein weiteres Problem stellt die Ver- bzw. Bearbeitung hochwirksamer Wirkstoffe dar, die in geschlossenen Gehäusen, so genannten Isolatoren, erfolgen muss, um ausreichenden Personenschutz zu gewährleisten, wobei ein handelsübliches Granuliergerät in der Regel so groß bemessen ist, dass es stationär in einem eigenen Isolator untergebracht werden muss.

Aus der Praxis ist eine Vorrichtung zum Granulieren und/oder Mischen bekannt, die unter dem Handelsnamen MiPro von der Firma ProCepT nv, Zelzate, Belgien, hergestellt und vertrieben wird. Mit dieser Vorrichtung, bei der ein Rührkopf und ein Zerhacker von oben in einen Granuliertopf ragen, lassen sich verhältnismäßig kleine Materialmengen verarbeiten. Gemäß einer Mengenangabe des Herstellers können 40g Material reproduzierbar granuliert werden, was in der frühen Phase einer Formulierungsentwicklung oftmals eine sehr große Menge darstellt. Eine weitere derartige Vorrichtung ist auch aus CH 475 025 A1 bekannt.

Es ist Aufgabe der Erfindung, eine Vorrichtung der eingangs genannten Art zu schaffen, die zur Verarbeitung wesentlich geringerer Mengen Material gegenüber aus dem Stand der Technik bekannter Vorrichtungen geeignet ist.

Erfindungsgemäß wird die Aufgabe gelöst durch eine Vorrichtung zum Granulieren und/oder Mischen, insbesondere einer pharmazeutischen Wirkstoffformulierung, mit einem mit einem Deckel verschließbaren zylindrischen Granuliertopf, dem bodenseitig ein rotierender Rührkopf und umfangsseitig ein drehbarer Zerhacker zugeordnet ist, wobei an dem Deckel ein das Aufnahmevolumen reduzierender Einsatz befestigt ist.

Durch den das Volumen des Granuliertopfs verkleinernden Einsatz ist das Granulieren und/oder Mischen geringster Mengen Material möglich.. Darüber hinaus ist die Vorrichtung leicht handhabbar, da sie komplett montiert mit dem Material befüllt und anschließend der Deckel mit dem Einsatz aufgesetzt wird. Der Einsatz kann eine derartige Höhe aufweisen, dass sich dessen freies Ende oberhalb des Rührkopfs bzw. Zerhackers befindet.

Damit das zu verarbeitende Material nach unten fällt, verjüngt sich zweckmäßigerweise der Einsatz von seinem freien End in Richtung des Deckels konisch. Sonach ist der Deckel mit dem daran festgelegten Einsatz bei einem innerhalb des Granuliertopfs installierten Rührkopf bzw. Zerhacker problemlos aufsetzbar.

Zur Vermeidung scharfer Kanten innerhalb des Granuliertopfs, an denen sich zu bearbeitendes Material festsetzen kann, geht vorzugsweise eine Innenwandung des Einsatzes unter Einschluss eines Radius in eine parallel zum Deckel verlaufende Stirnwandung über.

Nach einer Weiterbildung ist der Einsatz und/oder der Deckel abgedichtet in den Granuliertopf einsetzbar. Die Abdichtung kann beispielsweise unter Verwendung beliebiger Dichtmittel, jedoch vorzugsweise durch die Einhaltung eines relativ kleinen Spiels zwischen den zu fügenden Bauteilen, realisiert werden.

Zweckmäßigerweise ist der Einsatz mit dem Deckel verschraubt. Sonach kann der Einsatz zum Reinigen verhältnismäßig leicht von dem Deckel entfernt werden.

Zur Gewährleistung der Montage des Granuliertopfes in einer vorbestimmten Lage weist vorzugsweise der Granuliertopf mindestens eine umfangsseitige Nut auf, in die eine entsprechende Nase einer gestellfesten Topfaufnahme eingreift. Bevorzugt ist der Granuliertopf mit der Topfaufnahme verschraubt. Damit ist der Granuliertopf einfach und schnell auswechselbar. Alternativ können auch andere Verbindungen, die eine präzise Fixierung erlauben, wie z.B. Führungsrohre mit Laufbuchse, Prismen oder Triclampverschlüsse verwendet werden.

Um eine indirekte Einwirkung eines Mediums auf den Granuliertopf und das darin aufgenommene Material zu realisieren, ist vorteilhafterweise der Granuliertopf mit einem wendelförmigen Rohr umwunden. In Ausgestaltung ist das Rohr über Schläuche mit Schnellkupplungen zum Anschluss an ein Temperiergerät verbunden. Demnach kann eine für die Granulierung, insbesondere die Schmelzgranulierung, erforderliche Temperatur durch den Durchfluss einer temperierten Flüssigkeit durch das Rohr eingestellt werden. Die Schläuche und Schnellkupplungen stellen einen schnellen und unproblematischen Anschluss des gewendelten Rohres an das Temperiergerät sicher. Alternativ ist dem Granuliertopf eine temperaturgesteuerte Heizfolie oder eine temperaturgesteuerte Mantelheizung zugeordnet.

Zur innigen Durchmischung des Materials in dem Granuliertopf weist zweckmäßigerweise der Rührkopf drei sternförmig zueinander ausgerichtete Rührflügel auf und ist mit einer Rändelschraube auf einer Antriebswelle befestigt. Aufgrund der Rändelschraube ist der Rührkopf schnell und ohne die Zuhilfenahme von Werkzeug montierbar bzw. demontierbar.

Um die an der Innenwandung des Granuliertopfes eventuell festklebende Granulatmenge zu reduzieren, ist der Außendurchmesser der Rührflügel geringfügig kleiner als der Innendurchmesser des Granuliertopfs bemessen. Dadurch nehmen die Rührflügel an der Innenwandung anhaftendes Material zur weiteren Verarbeitung mit.

Für eine effektive Zerkleinerung des Materials weist bevorzugt der Zerhacker mehrere Hackflügel auf, die zum Abstreifen von Granulat an den Einsatz angepasst sind.

Um einen Materialverlust durch an der Vorrichtung anheftendes Material möglichst gering zu halten, sind vorteilhafterweise die das zu granulierende bzw. zu mischende Material berührenden Oberflächen mit einer Nano-Beschichtung versehen.

Mit der erfindungsgemäßen Vorrichtung lassen sich bei einer entsprechenden Dimensionierung sehr kleine Ansatzmengen verarbeiten, wobei die Geometrie und Anordnung des Granuliertopfes, des Zerhackers und des Rührkopfes entsprechend eines für die Massenproduktion geeigneten Gerätes gewählt werden können, wodurch ein so genanntes Upscaling leicht zu realisieren ist.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig.1: eine Explosionsdarstellung einer erfindungsgemäßen Vorrichtung,
- Fig.2: eine perspektivische Darstellung der Vorrichtung nach Fig. 1 im Teilschnitt und
- Fig.3: eine vergrößerte Schnittdarstellung eines Deckels mit einem Einsatz für die Vorrichtung.

Die Vorrichtung umfasst ein auf Gummifüßen 1 gelagertes Grundgestell 2, an dem ein Gleich- oder Wechselstrommotor 3 mit einem Vorschaltgetriebe 4 festgelegt ist. Das Vorschaltgetriebe 4 ist mit einer Antriebswelle 5 für einen Rührkopf 6 gekoppelt. Im Weiteren ist auf dem Grundgestell 1 eine Halteplatte 7 unter Zwischenanordnung von Distanzhülsen 8 festgelegt, wobei die Halteplatte 7 zur Befestigung einer Topfaufnahme 9 für einen Granuliertopf 10 dient. Zur Lagefixierung des Granuliertopfes 10 gegenüber der Topfaufnahme 9 weist der Granuliertopf 10 auf seinem Außenumfang Nuten 11 auf, in die entsprechende Nasen der Topfaufnahme 9 eingreifen. Die Festlegung des Granuliertopfes 10 an der Topfaufnahme 9 erfolgt unter Verwendung einer Querschraube 12 mit einem Rändelschraubenkopf 13 zur werkzeuglosen Montage sowie mittels einen Boden des Granuliertopfes 10 durchragender Schrauben 14. Der drei sternförmig zueinander ausgerichtete Rührflügel 15 aufweisende Rührkopf 6 weist eine konzentrische Bohrung 16 für eine mit einem Rändelschraubenkopf 17 versehene Schraube 18 zur Befestigung auf der Antriebswelle 5 auf.

Für eine Zerkleinerung bzw. Granulierung von Material ist ein vier kreuzförmig zueinander verlaufende Hackflügel 19 aufweisender Zerhacker 20 vorgesehen, der umfangsseitig, also seitlich, in den Granuliertopf 10 ragt und durch einen waagerecht sitzenden Motor 21 angetrieben ist. Der Motor 21 ist über eine Motorhalterung 22 mit der Halteplatte 7 verbunden. Auf einer Motorwelle 23 ist über eine Bohrfutteraufnahme 24 ein Bohrfutter 25 zur Aufnahme der die Hackflügel 19 halternden Welle 26 befestigt.

Über den äußeren Umfang des Granuliertopfes 10 ist ein wendelförmig gebogenes Rohr 27 geführt, dessen Enden 28 jeweils mit einem eine Schnellkupplung 29 aufweisenden Schlauch 30 verbunden sind. Über die Schnellkupplungen 29 kann das Rohr 27 an ein Temperiergerät angeschlossen werden, um eine gewünschte konstante Temperatur des Granuliertopfes 10, die insbesondere beim Schmelzgranulieren von Bedeutung ist, einzustellen.

Der Granuliertopf 10 ist oberseitig durch einen abgedichtet sitzenden Deckel 31, der einen mit einer Schraube 32 festgelegten Kugelknopf 33 trägt, verschlossen. An der Unterseite des Deckels 31 ist ein das Aufnahmevolumen des Granuliertopfes 10 reduzierender Einsatz 34 mittels Schrauben 35 befestigt. Der Einsatz 34 verjüngt sich von seinem freien Ende 35 in Richtung des Deckels 31 konisch, wobei eine Innenwandung 36 des Einsatzes 34 unter Einschluss eines Radius 37 in eine parallel zum Deckel verlaufende Stirnwandung 38 übergeht. Der Außenumfang des Einsatzes 34 ist zum abgedichteten Eingreifen in den Granuliertopf 10 bemessen.

Die Vorrichtung weist beispielsweise eine Gesamtlänge von ca. 215 mm, eine Gesamtbreite von ca. 105 mm und eine Gesamthöhe von ca 185 mm auf und ist insbesondere für eine Verarbeitung von Materialgewichten von ungefähr 5 - 10g geeignet.

Trotz der sehr kompakten Abmessung des Geräts lassen sich alle wesentlichen Kenngrößen der Granulierung genau erfassen:
- Umdrehungszahlen des Rühr- und Zerhackermotors über die eingestellte Voltzahl bei Gleichstrommotoren und/oder Über berührungslose Drehzahlmesser
- Temperatur des Granuliergutes durch von oben oder seitlich eingeführte Temperaturfühler
- Zähigkeit der Granuliermasse durch Messung des Drehmoments an der Antriebswelle des Rührmotors oder über die Stromaufnahme des Rührmotors.

Diese Messdaten erleichtern das Upscaling des Granuliervorgangs.

### Bezugszeichenliste

- 1.: Gummifuß
- 2.: Grundgestell
- 3.: Gleich- oder Wechselstrommotor
- 4.: Vorschaltgetriebe
- 5.: Antriebswelle
- 6.: Rührkopf
- 7.: Halteplatte
- 8.: Distanzhülse
- 9.: Topfaufnahme
- 10.: Granuliertopf
- 11.: Nut
- 12.: Querschraube
- 13.: Rändelschraubenkopf
- 14.: Schraube
- 15.: Rührflügel
- 16.: Bohrung
- 17.: Rändelschraubenkopf
- 18.: Schraube
- 19.: Hackflügel
- 20.: Zerhacker
- 21.: Motor
- 22.: Motorhalterung
- 23.: Motorwelle
- 24.: Bohrfutteraufnahme
- 25.: Bohrfutter
- 26.: Welle
- 27.: Rohr
- 28.: Ende v. 28
- 29: Schnellkupplung
- 30.: Schlauch
- 31.: Deckel
- 32.: Schraube
- 33.: Kugelknopf
- 34.: Einsatz
- 35.: Ende
- 36.: Innenwandung
- 37.: Radius
- 38.: Stirnwandung

## Patentansprüche

1. Vorrichtung zum Granulieren und/oder Mischen, insbesondere einer pharmazeutischen Wirkstoffformulierung, mit einem mit einem Deckel (31) verschließbaren zylindrischen Granuliertopf (10), dem bodenseitig ein rotierender Rührkopf (6) zugeordnet ist, **dadurch gekennzeichnet, dass** dem zylindrischen Granuliertopf (10) umfangsseitig ein drehbarer Zerhacker (20) zugeordnet ist, und dass an dem Deckel (31) ein das Aufnahmevolumen reduzierender Einsatz (34) befestigt ist.

2. Vorrichtung nach Anspruch 1, **dadurch gekennzeichnet, dass** sich der Einsatz (34) von seinem freien Ende (35) in Richtung des Deckels (31) konisch verjüngt.

3. Vorrichtung nach Anspruch 1 oder 2, **dadurch gekennzeichnet, dass** eine Innenwandung (36) des Einsatzes (34) unter Einschluss eines Radius (37) in eine parallel zum Deckel (31) verlaufende Stirnwandung (38) übergeht.

4. Vorrichtung nach einem der Ansprüche 1 bis 3, **dadurch gekennzeichnet, dass** der Einsatz (34) und/oder der Deckel (31) abgedichtet in den Granuliertopf (10) einsetzbar ist.

5. Vorrichtung nach einem der Ansprüche 1 bis 4, **dadurch gekennzeichnet, dass** der Einsatz (34) mit dem Deckel (31) verschraubt ist.

6. Vorrichtung nach einem der Ansprüche 1 bis 5, **dadurch gekennzeichnet, dass** der Granuliertopf (10) mindestens eine umfangsseitige Nut (11) aufweist, in die eine entsprechende Nase einer gestellfesten Topfaufnahme (9) eingreift.

7. Vorrichtung nach einem der Ansprüche 1 bis 6, **dadurch gekennzeichnet, dass** der Granuliertopf (10) mit der Topfaufnahme (9) verschraubt ist.

8. Vorrichtung nach einem der Ansprüche 1 bis 7, **dadurch gekennzeichnet, dass** der Granuliertopf (10) mit einem wendelförmigen Rohr (27) umwunden ist.

9. Vorrichtung nach Anspruch 8, **dadurch gekennzeichnet, dass** das Rohr (27) über Schläuche (30) mit Schnellkupplungen (29) zum Anschluss an ein Temperiergerät verbunden ist.

10. Vorrichtung nach einem der Ansprüche 1 bis 7, **dadurch gekennzeichnet, dass** dem Granuliertopf (10) eine temperaturgesteuerte Heizfolie oder ein temperaturgesteuertes Heizband zugeordnet ist.

11. Vorrichtung nach Anspruch 1, **dadurch gekennzeichnet, dass** der Rührkopf (6) drei sternförmig zueinander ausgerichtete Rührflügel (15) aufweist und mit einer Rändelschraube auf einer Antriebswelle (5) befestigt ist.

12. Vorrichtung nach Anspruch 11, **dadurch gekennzeichnet, dass** der Außendurchmesser der Rührflügel (15) geringfügig kleiner als der Innendurchmesser des Granuliertopfs (10) bemessen ist.

13. Vorrichtung nach Anspruch 1, **dadurch gekennzeichnet, dass** der Zerhacker (20) mehrere Hackflügel (19) aufweist, die zum Abstreifen von Granulat an den Einsatz (34) angepasst sind.

14. Vorrichtung nach einem der Ansprüche 1 bis 13, **dadurch gekennzeichnet, dass** die das zu granulierende bzw. zu mischende Material berührenden Oberflächen mit einer Nano-Beschichtung versehen sind.

## Claims

1. Device for granulating and/or mixing, in particular, a pharmaceutical active substance formulation, having a cylindrical granulating chamber (10) that can be closed off by a lid (31), which is associated at its base end with a rotating agitator head (6), **characterised in that** associated with the cylindrical granulating chamber (10) around its circumference is a rotatable chopper (20), and that attached to the lid (31) is an insert (34) which reduces the holding capacity.

2. Device according to claim 1, **characterised in that** the insert (34) tapers conically from its free end (35) in the direction of the lid (31).

3. Device according to claim 1 or 2, **characterised in that** an inner wall (36) of the insert (34) merges into an end wall (38) extending parallel to the lid (31), enclosing a radius (37).

4. Device according to one of claims 1 to 3, **characterised in that** the insert (34) and/or the lid (31) can be inserted in the granulating chamber (10) in sealed manner.

5. Device according to one of claims 1 to 4, **characterised in that** the insert (34) is screwed to the lid (31),

6. Device according to one of claims 1 to 5, **characterised in that** the granulating chamber (10) comprises at least one circumferential groove (11), into which a corresponding lug of a stationary chamber holder (9) engages.

7. Device according to one of claims 1 to 6, **characterised in that** the granulating chamber (10) is screwed to the chamber holder (9).

8. Device according to one of claims 1 to 7, **characterised in that** the granulating chamber (10) has a tube (27) winding helically round it.

9. Device according to claim 8, **characterised in that** the tube (27) is connected via hoses (30) to quick-release couplings (29) for attachment to a temperature control device.

10. Device according to one of claims 1 to 7, **characterised in that** associated with the granulating chamber (10) is a temperature-controlled heating foil or a temperature-controlled heating strip.

11. Device according to claim 1, **characterised in that** the agitator head (6) comprises three agitator blades (15) aligned with one another in a star shape and is attached by a knurled head screw to a drive shaft (5).

12. Device according to claim 11, **characterised in that** the outer diameter of the agitator blades (15) is slightly smaller than the inner diameter of the granulating chamber (10).

13. Device according to claim 1, **characterised in that** the chopper (20) comprises a plurality of chopper blades (19) which are adapted to fit the insert (34) in order to scrape off granulate.

14. Device according to one of claims 1 to 13, **characterised in that** the surfaces that come into contact with the material to be granulated or mixed are provided with a neno-coating.

## Revendications

1. Dispositif pour la granulation et/ou le mélange, en particulier d'une formulation pharmaceutique de substance active, comportant un pot de granulation (10) cylindrique pouvant être fermé par un couvercle (31), auquel pot est associée côté fond une tête agitatrice (6) rotative, **caractérisé en ce qu'**un hacheur rotatif (20) est associé côté périphérie à la tête de granulation (10) cylindrique et **en ce qu'**un insert (34) réduisant le volume de réception est fixé sur le couvercle (31).

2. Dispositif selon la revendication 1, **caractérisé en ce que** l'insert (34) se rétrécit en forme de cône depuis son extrémité libre (35) en direction du couvercle (31).

3. Dispositif selon la revendication 1 ou 2, **caractérisé en ce qu'**une paroi intérieure (36) de l'insert (34) se fond en une paroi avant (38) s'étendant parallèlement au couvercle (31) en incluant un rayon (37).

4. Dispositif selon l'une quelconque des revendications 1 à 3, **caractérisé en ce que** l'insert (34) et/ou le couvercle (31) peut être inséré de manière étanche dans le pot de granulation (10).

5. Dispositif selon l'une quelconque des revendications 1 à 4, **caractérisé en ce que** l'insert (34) est vissé au couvercle (31).

6. Dispositif selon l'une quelconque des revendications 1 à 5, **caractérisé en ce que** le pot de granulation (10) présente au moins une rainure (11) côté périphérie, dans laquelle s'engage un nez correspondant d'un logement de pot fixé au support (9).

7. Dispositif selon l'une quelconque des revendications 1 à 6, **caractérisé en ce que** le pot de granulation (10) est vissé au logement de pot (9).

8. Dispositif selon l'une quelconque des revendications 1 à 7, **caractérisé en ce que** le pot de granulation (10) est entrelacé d'un tube (27) hélicoïdal.

9. Dispositif selon la revendication 8, **caractérisé en ce que** le tube (27) est relié par des tuyaux (30) aux couplages rapides (29) pour le raccordement à un appareil d'équilibrage de la température.

10. Dispositif selon l'une quelconque des revendications 1à7, **caractérisé en ce qu'**un film chauffant ou une bande chauffante commandée par la température est associée au pot de granulation (10).

11. Dispositif selon la revendication 1, **caractérisé en ce que** la tête agitatrice (6) présente trois ailes agitatrices (15) orientées en forme d'étoile les unes par rapport aux autres et est fixée par une vis moletée sur un arbre d'entraînement (5).

12. Dispositif selon la revendication 11, **caractérisé en ce que** le diamètre extérieur des ailes agitatrices (15) est légèrement inférieur au diamètre intérieur du pot de granulation (10).

13. Dispositif selon la revendication 1, **caractérisé en ce que** le hacheur (20) présente plusieurs ailes de hachage (19) qui sont adaptées à l'insert (34) pour démouler le granulat.

14. Dispositif selon l'une quelconque des revendications 1 à 13, **caractérisé en ce que** les surfaces touchant le matériau à granuler ou à mélanger sont pourvues d'un nanorevêtement.
